# EUROPÄISCHE PATENTSCHRIFT

(11) **EP 0 678 275 B1**
(45) Veröffentlichungstag und Bekanntmachung des Hinweises auf die Patenterteilung: **29.09.1999**
(21) Anmeldenummer: 94117714.9
(22) Anmeldetag: 10.11.1994
(51) Int. Cl.: A47L 15/44

(54) **Geschirrspülmaschine mit einer Dosiervorrichtung**
Dishwashing machine having a dosing device
Lave-vaisselle comportant un dispositif de dosage

(30) Priorität: 21.04.1994 DE 4413870
(43) Veröffentlichungstag der Anmeldung: 25.10.1995
(73) Patentinhaber: AEG Hausgeräte GmbH, 90429 Nürnberg (DE)
(72) Erfinder: Hesse, Peter, Dipl.-Phys., D-90513 Zirndorf (DE); Weiser, Gerhard, D-90762 Fürth (DE); Steiner, Winfried, Dipl.-Ing., D-90411 Nürnberg (DE)

(56) Entgegenhaltungen:
- EP-A- 0 340 588
- WO-A-88/06199
- BE-A- 568 370
- DE-A- 1 403 674
- DE-U- 8 018 995

## Beschreibung

Die Erfindung betrifft eine Geschirrspülmaschine nach dem Oberbegriff des Patentanspruchs 1.

Es ist bei Geschirrspülmaschinen ganz allgemein bekannt, in einem Maschinengehäuse einen Arbeitsbehälter vorzusehen, der mit einer im Bereich ihrer unteren waagerechten Kante um eine waagerechte Achse schwenkbaren Tür zu verschließen ist. In dieser Tür ist eine Dosiervorrichtung für wenigstens ein Zusatzmittel integriert, mittels der wenigstens ein Zusatzmittel wie Reinigungsmittel oder Klarspülmittel in abgemessenen Mengen in die für die Reinigung von verschmutztem Geschirr vorgesehene Spülflüssigkeit programmgesteuert eingegeben wird. Die Ausgabevorrichtung der Dosiervorrichtung ist dabei in den Arbeitsbehälter gerichtet. Mit derart ausgebildeten Dosiervorrichtungen werden Zusatzmittel in flüssiger Form bevorratet und während des Spülprozesses in den einzelnen Spülphasen programmgesteuert in die Spülflüssigkeit abgegeben. Zusätzlich sind derartige Dosiervorrichtungen mit einer Kammer für die manuelle Zugabe des für einen Spülgang erforderlichen pulverförmigen Reinigungsmittels versehen, wobei die Kammer mit einer programmgesteuerten Klappe versehen ist, welche zu Beginn des Reinigungsspülganges programmgesteuert geöffnet wird, so daß das pulverförmige Reinigungsmittel in den Arbeitsbehälter einfällt bzw. von der mittels Sprüheinrichtungen verteilten Spülflüssigkeit daraus ausgespült wird. In gleicher Weise können darin auch Reinigungsmittel in Tablettenform und in der für einen Spülgang bemessenen Menge eingebracht und programmgemäß daraus herausfallen oder ausgespült werden, wie aus der DE -A- 35 41 145 bekannt ist, Von Nachteil ist bei diesem Aufbau, daß die Dosiervorichtung für feste Reinigungsmittel jeweils manuell mit der für den betreffenden Gechirrspülablauf bemessenen Reinigungsmittelmenge beschickt werden muß.

Aus der DE-A-1 403 674 ist eine Dosiervorrichtung für Geschirrspülmaschinen der in Rede stehenden Art bekannt, welche einen Vorratsbehälter für Reinigungsmittel für mindestens einen Reinigungsvorgang und eine Abgabevorrichtung für das Reinigungsmittel umfaßt. Das Reinigungsmittel kann in Tabletten-, Pillen-, Dragee- oder granulierter Form im Vorratsbehälter enthalten sein. Die gesamte Dosiervorrichtung befindet sich außerhalb des Arbeitsbehälters. Das zudosierte Reinigungsmittel wird durch eine Spezielle Vorrichtung in den Arbeitsbehälter eingebracht. Diese Dosiervorichtung weist jedoch den Nachteil auf, daß bei Verwendung von handelsüblichen Reinigungsmitteln, welche keine Zusatzmaßnahmen wie z.B. einen speziellen Überzug aufweisen, ein allmähliches Verkleben bzw. Verklumpen der Reinigungsmitteleinheiten stattfindet. Eine verbesserte Abdichtung der Dosiervorrichtung gegenüber der feuchten Umgebungsluft erfordert jedoch größere Außenabmessungen der Dosiervorrichtung. In diesem Fall ist jedoch ein Einbau der Dosiervorrichtung innerhalb der Beschickungstüre der Geschirrspülmaschine aus Platzgründen nicht mehr möglich.

Ferner ist aus dem DE-U-80 18 995 eine Geschirrspülmaschine bekannt, in der innerhalb des Arbeitshälters ein Vorratsbehälter für flüssiges Reinigungsmittel entnehmbar angeordnet ist. Nach dem Befüllen des Vorratsbehälters wird dieser an eine fest im Arbeitsbehälterboden eingebaute Betätigungseinrichtung angekoppelt.

Weiterhin ist aus der WO-A-88/06199 eine Dosiereinrichtung für eine Waschmaschine bekannt, in der blockförmige Waschmittel in abgegrenzten Einheiten speicherbar und der Waschflüssigkeit dosiert zugeführt werden. Die Dosiereinrichtung ist außerhalb des Arbeitsbehälters angebracht und hat Hilfsmittel, die das Waschmittel in den Arbeitsbehälter transportieren.

Der Erfindung liegt die Aufgabe zugrunde, bei einer Geschirrspülmaschine der in Rede stehenden Art Maßnahmen zu treffen, durch welche das Reinigungsmittel ohne zu verkleben für mehrere Spülgänge bevorratet und dosiert ausgegeben werden kann.

Die Lösung dieser Aufgabe gemäß der Erfindung ist im kennzeichnenden Teil des Anspruches 1 angegeben.

Bei einer Ausgestaltung einer Geschirrspülmaschine gemäß der Erfindung werden Reinigungsmitteltabletten in einer Menge, die für mehrere komplette Geschirrspülprogrammabläufe ausreicht, manuell in einen Vorratsbehälter eingebracht, aus dem durch ein zugeordnetes Dosiergerät nur die für den jeweiligen Geschirr-Reinigungsprogrammablauf erforderliche Anzahl von Tabletten aus dem Vorrat vereinzelt und programmgerecht in den jeweiligen Spülprogrammabschnitt ausgegeben wird. Je Spülgang können dabei eine oder auch mehrere Tabletten in die Spülflüssigkeit ausgegeben werden, wobei die Menge von der Wasserhärte, dem Verschmutzungsgrad der Spülflüssigkeit und dergleichen programmabhängig gesteuert sein kann. Aufgrund des großen Volumens, welches insbesondere der Vorratsbehälter für das in Tablettenform vorliegende Geschirreinigungsmittel aufweisen muß, ist die Dosiervorrichtung vorzugsweise losgelöst von der den Arbeitsbehälter verschließenden Tür innerhalb des Arbeitsbehälters angeordnet und mit Steuermitteln gekoppelt, wobei ein Teil der notwendigen Steuermittel der Dosiervorrichtung zugeordnet und der andere Teil der Steuermittel außerhalb des Arbeitsbehälters angeordnet ist, wobei beide Teile der Steuermittel miteinander gekoppelt sind, um Antriebs- und/oder Steuersignale für das Dosiergerät zu übertragen. Die Kopplung kann dabei rein drahtlos erfolgen, wofür sich Funk- und/oder Ultraschall- und/oder Lichtenergie eignen bzw. eine kapazitive oder induktive Kopplung mittels eines geteilten Wechselstromübertragers möglich ist. Über diese Kopplung kann die für den mechanischen Antrieb erforderliche Energie und ggf. zusätzlich auch ein Steuersignal übertragen werden. Reicht die drahtlos übertragene Energie für eine unmittelbare Ansteuerung des Dosiergeräts nicht aus, kann das Dosiergerät mit einem elektrischen Energiespeicher ausgestattet sein, der durch die drahtlose Speisung übertragene geringe elektrische Energie speichert und erst nach Auftreten eines Steuersignals das Dosiergerät speist. Zusätzlich oder alternativ können jedoch auch mechanische Steuermittel vorgesehen sein, die von einer außerhalb des Arbeitsbehälters angeordneten Antriebseinrichtung betätigt werden und die für die Betätigung des Dosiergeräts notwendigen mechanischen Kräfte auf den Dosiermechanismus übertragen. Die Dosiervorrichtung kann an einem Geschirrkorb angebracht werden, wo sie in besonders einfacher Weise durch Herausziehen desselben frei zugänglich ist, wenn Tabletten nachgefüllt oder der Tablettenvorrat kontrolliert werden soll. Die Dosiervorrichtung ist dabei insbesondere lösbar angebracht, um evtl. notwendige Reparaturen oder Reinigungsvorgänge in einfacher Weise daran vornehmen zu können. Die Dosiervorrichtung kann jedoch auch an einer Wand des Arbeitsbehälters angebracht sein, wobei hier der Vorteil besteht, daß dann die Koppelmittel eng zueinander angeordnet werden können und eine zuverlässige Energieübertragung möglich wird. Ein geringer Abstand zwischen den Koppelmitteln ist dabei insbesondere bei induktiver oder kapazitiver Kopplung von Vorteil. Die Lösbarkeit ist auch in diesem Fall gegeben. Als Anbringungsort für die Dosiervorrichtung eignet sich dabei der Boden des Arbeitsbehälters unterhalb des unteren Geschirrkorbes im Eckbereich, wo der rotierende Sprüharm nicht hinreicht und der zur Verfügung stehende Raum für die Aufnahme von Spülgut nicht beeinträchtigt wird. Bei induktiver Kopplung ist es zweckmäßig, eine geteilte wechselstromgespeiste Spule eines elektrischen Übertragers vorzusehen, von dem eine Spule in der Dosiervorrichtung und die andere im Arbeitsbehälter oder bei nicht magnetischer Behälterwandung außerhalb derselben angebracht sein kann. Dabei ist es möglich, über einen Spulensatz die Energieübertragung wie die Steuersignale zu übertragen, wenn hierfür getrennte Signale erforderlich sind. Es ist jedoch auch möglich, zwei oder mehrere Spulensätze vorzusehen, über die im Bedarfsfall unterschiedliche elektrische Signale übertragen werden können.

Die Erfindung ist nachfolgend anhand der Zeichnungen von Ausführungsbeispielen näher erläutert.

Es zeigen:
Fig. 1 die Zuordnung einer Dosiervorrichtung zu einem Geschirrkorb einer nicht näher dargestellten Geschirrspülmaschine und
Fig. 2 die Anordnung einer Dosiervorrichtung außerhalb eines Geschirrkorbes einer nicht näher dargestellten Geschirrspülmaschine.

Eine Dosiervorrichtung 1 umfaßt manuell einen zu beschickenden, verschließbaren Vorratsbehälter für tablettenförmiges Reinigungsmittel und ein zugeordnetes Dosiergerät mit Steuermitteln für die gesteuerte Ausgabe von einer oder mehreren Tabletten während eines Vorspül- oder Reinigungsganges im Programmablauf einer Geschirrspülmaschine. Der der Dosiervorrichtung 1 zugeordnete Teil der Steuermittel ist mit dem weiteren für die Steuerung notwendigen Teil der Steuermittel außerhalb des Arbeitsbehälters der Geschirrspülmaschine angeordnet und vorzugsweise drahtlos mit dem ersten Teil der Steuermittel in der Dosiervorrichtung gekoppelt. Die drahtlose Kopplung eignet sich insbesondere dann, wenn die Dosiervorrichtung 1 einem aus dem Arbeitsbehälter zumindest teilweise herausfahrbaren Geschirrkorb 2 vorzugsweise lösbar zugeordnet ist. Dagegen ist eine drahtgebundene Koppelleitung dann möglich, wenn die Dosiervorrichtung 1 gemäß Fig. 2 getrennt vom Geschirrkorb 2 an einer Wand des Arbeitsbehälters ggf. lösbar festgesetzt ist. In diesem Falle ist es auch möglich, die Kopplung über mechanische Steuermittel vorzusehen, nachdem dann eine vorgegebene Position der Dosiervorrichtung 1 innerhalb des Arbeitsbehälters gegeben ist und ein Steuerschieber oder dgl. als Koppelglied zielgenau auf die der Dosiervorrichtung zugeordneten Teile der ersten Steuermittel gerichtet werden kann. Vorzugsweise ist die Dosiervorrichtung 1 am Boden des Arbeitsbehälters im Bereich einer Ecke angeordnet, wohin ein drehbar gelagerter Sprüharm nicht reicht. Es geht dann kein Raum für die Unterbringung von zu spülenden Gut im Geschirrkorb 2 verloren und auch die Funktion des Sprüharms wird nicht beeinflußt. Die Anordnung der Dosiervorrichtung 1 im Eckbereich nahe der Tür ermöglicht dann eine gute Zugänglichkeit bei auf die Tür ausgefahrenem unterem Geschirrkorb 2. Die Dosiervorrichtung 1 kann jedoch auch an der Unterseite des Geschirrkorbes 2 ebenfalls lösbar und ggf. mit Abstand festgesetzt sein, so daß in diesem Bereich des Geschirrkorbes 2 zumindest solche Spülgutteile aufgelegt werden können, die nicht oder wenig durch Gitterstäbe des Geschirrkorbes 2 nach unten stehen. Diese Anbringungsart ist auch dann von Vorteil, wenn die Kopplung der Steuermittel optisch, induktiv oder kapazitiv erfolgt, weil dann die Dosiervorrichtung so angeordnet werden, daß sie mit den ihr zugeordneten Kopplern der Steuermittel nahe an die benachbarte Seitenwand des Arbeitsbehälters herangeführt werden kann, welche die entsprechenden Koppelmittel des anderen Steuerteils trägt. Die Anordnung der Dosiervorrichtung 1 kann dann vorzugsweise am Oberkorb einer Geschirrspülmaschine erfolgen, deren zugeordneter Sprüharm mittels eines mit Spülflüssigkeit gespeistem Tragrohres 3 mit Spülflüssigkeit versorgt wird und das durch eine Seitenwand des Arbeitsbehälters hindurchgeführt ist sowie unterhalb des Geschirrkorbes den notwendigen Sprüharm trägt und speist.

## Patentansprüche

1. Geschirrspülmaschine mit einer einen Arbeitsbehälter verschließenden Tür und mit einer elektromechanisch gesteuerten Dosiervorrichtung für wenigstens ein der Spülflüssigkeit in abgemessenen Mengen zuzuführendes Zusatzmittel, wobei die Dosiervorrichtung einen Vorratsbehälter für Geschirrspülmittel in Tablettenform und ein Dosiergerät zur Vereinzelung der Tabletten sowie zu deren programmgesteuerter schrittweisen Ausgabe aufweist, wobei die Dosiervorrichtung losgelöst von der Tür ist, dadurch gekennzeichnet, daß die Dosiervorichtung (1) innerhalb des Arbeitsbehälters angeordnet und mit Steuermitteln gekoppelt ist, wobei ein Teil der Steuermittel der Dosiervorrichtung (1) zugeordnet und der andere Teil außerhalb des Arbeitsbehälters angeordnet ist und daß beide Teile der Steuermittel miteinander gekoppelt sind.

2. Geschirrspülmaschine nach Anspruch 1, dadurch gekennzeichnet, daß die Teile der Steuermittel zumindest teilweise drahtlos miteinander gekoppelt sind.

3. Geschirrspülmaschine nach Anspruch 1 oder 2, dadurch gekennzeichnet, daß die Teile der Steuermittel zumindest teilweise mechanisch miteinander gekoppelt sind.

4. Geschirrspülmaschine nach einem der Ansprüche 1 bis 3, dadurch gekennzeichnet, daß die Dosiervorrichtung (1) an einem Geschirrkorb (2) angebracht ist.

5. Geschirrspülmaschine nach einem der Ansprüche 1 bis 3, dadurch gekennzeichnet, daß die Dosiervorrichtung (1) an einer Wand des Arbeitsbehälters angebracht ist.

6. Geschirrspülmaschine nach Anspruch 5, dadurch gekennzeichnet, daß die Dosiervorrichtung (1) am Boden des Arbeitsbehälters angebracht ist.

7. Geschirrspülmaschine nach einem der Ansprüche 1 bis 6, dadurch gekennzeichnet, daß die Dosiervorrichtung (1) lösbar festgesetzt ist.

8. Geschirrspülmaschine nach einem der Ansprüche 1 bis 6, dadurch gekennzeichnet, daß die Teile der Steuermittel je wenigstens eine magnetische wechselstromgespeiste Spule eines induktiven Überträgers aufweisen und induktiv gekoppelt sind.

9. Geschirrspülmaschine nach Anspruch 8, dadurch gekennzeichnet, daß die jeweils primären Spulen mit Versorgungs- und/oder Steuerwechselströmen beaufschlagt sind.

10. Geschirrspülmaschine nach einem der Ansprüche 1 bis 9, dadurch gekennzeichnet, daß die beiden Teile der Steuermittel kapazitiv miteinander gekoppelt sind und daß über die kapazitiven Koppelmittel hochfrequente Steuersignale fließen.

## Claims

1. Dishwasher having a door closing an operating container and having an electromechanically controlled metering device for at least one additive to be supplied in metered quantities to the rinsing liquid, wherein the metering device has a reservoir for dishwasher agent in tablet form and a metering device for separating the tablets and for issuing these in stages in a program-controlled manner, wherein the metering device is dissociated from the door, characterised in that the metering device (1)is disposed inside the operating container and is coupled to control means, part of the control means being allocated to the metering device (1) and the other part being disposed outside the operating container, and in that both parts of the control means are coupled together.

2. Dishwasher according to claim 1, characterised in that the parts of the control means are at least in part coupled together in a wireless manner.

3. Dishwasher according to claim 1 or 2, characterised in that the parts of the control means are at least in part coupled mechanically together.

4. Dishwasher according to one of claims 1 to 3, characterised in that the metering device (1) is mounted on a crockery basket (2).

5. Dishwasher according to one of claims 1 to 3, characterised in that the metering device (1) is mounted on a wall of the operating container.

6. Dishwasher according to claim 5, characterised in that the metering device (1) is mounted on the floor of the operating container.

7. Dishwasher according to one of claims 1 to 6, characterised in that the metering device (1) is fixed detachably.

8. Dishwasher according to one of claims 1 to 6, characterised in that the parts of the control means each have at least one magnetic AC-supplied coil of an inductive repeater and are inductively coupled.

9. Dishwasher according to claim 8, characterised in that the respectively primary coils are acted on with supply and/or AC currents.

10. Dishwasher according to one of claims 1 to 9, characterised in that the two parts of the control means are coupled together capacitively and in that high-frequency control signals flow via the capacitive coupling means.

## Revendications

1. Lave-vaisselle avec une porte fermant une enceinte de travail et avec un dispositif de dosage commandé électromécaniquement pour au moins un produit d'addition à amener dans le liquide de lavage en quantités dosées, où le dispositif de dosage présente un réservoir de stockage pour des produits pour laver la vaisselle sous forme de comprimé et un appareil de dosage pour individualiser les comprimés et pour leur émission pas-à-pas commandée par programme, ou le dispositif de dosage est séparé de la porte, caractérisé en ce que le dispositif de dosage (1) est disposé à l'intérieur de l'enceinte de travail et est couplé avec des moyens de commande, où une partie des moyens de commande est associée au dispositif de dosage (1) et l'autre partie est disposée à l'extérieur de l'enceinte de travail, et que les deux parties des moyens de commande sont coupées l'une avec l'autre.

2. Lave-vaisselle selon la revendication 1, caractérisé en ce que les parties des moyens de commande sont coupées l'une avec l'autre au moins partiellement sans fil.

3. Lave-vaisselle selon la revendication 1 ou 2, caractérisé en ce que les parties des moyens de commande sont coupées l'une avec l'autre au moins partiellement mécaniquement.

4. Lave-vaisselle selon l'une des revendications 1 à 3, caractérisé en ce que le dispositif de dosage (1) est fixé à un panier à vaisselle (2).

5. Lave-vaisselle selon l'une des revendications 1 à 3, caractérisé en ce que le dispositif de dosage (1) est fixé à une paroi de l'enceinte de travail.

6. Lave-vaisselle selon la revendication 5, caractérisé en ce que le dispositif de dosage (1) est fixé au fond de l'enceinte de travail.

7. Lave-vaisselle selon l'une des revendications 1 à 6, caractérisé en ce que le dispositif de dosage (1) est fixé amoviblement.

8. Lave-vaisselle selon l'une des revendications 1 à 6, caractérisé en ce que les parties des moyens de commande présentent chacune au moins une bobine magnétique alimentée par un courant alternatif d'un transmetteur par induction et sont coupées par induction.

9. Lave-vaisselle selon la revendication 8, caractérisé en ce que les bobines respectivement primaires sont sollicitées avec des courants alternatifs d'alimentation et/ou de commande.

10. Lave-vaisselle selon l'une des revendications 1 à 9, caractérisé en ce que les deux parties des moyens de commande sont coupées d'une manière capacitive l'une à l'autre, et que des signaux de commande haute fréquence passent sur les moyens de couplage capacitifs.
